# EUROPÄISCHE PATENTSCHRIFT

(11) **EP 0 986 806 B1**
(45) Veröffentlichungstag und Bekanntmachung des Hinweises auf die Patenterteilung: **20.03.2002**
(21) Anmeldenummer: 98933584.9
(22) Anmeldetag: 02.06.1998
(51) Int. Cl.: G10D 13/02

(54) **FUSSMASCHINE FÜR BASSDRUM**
PEDAL DEVICE FOR A BASS DRUM
DISPOSITIF A PEDALE POUR GROSSE CAISSE

(30) Priorität: 06.06.1997 DE 19723697
(43) Veröffentlichungstag der Anmeldung: 22.03.2000
(73) Patentinhaber: Milla, Michael, 88131 Lindau (DE); Milla, Rudolf, 88131 Lindau (DE)
(72) Erfinder: Milla, Michael, 88131 Lindau (DE); Milla, Rudolf, 88131 Lindau (DE)
(74) Vertreter: Riebling, Peter, Dr.-Ing.
(86) Internationale Anmeldenummer: EP9803274
(87) Internationale Veröffentlichungsnummer: WO9855990

(56) Entgegenhaltungen:
- WO-A-97/22114
- FR-A- 2 598 544
- GB-A- 2 146 162
- US-A- 3 677 128
- US-A- 3 988 957

## Beschreibung

Die vorliegende Erfindung betrifft eine Fußmaschine für Bassdrum nach dem Oberbegriff des Patentanspruchs 1.

Fußmaschinen für Bassdrum sind in vielfältigen Ausführungen und Varianten bekannt. In der US 3,988,957 wird eine Ausführungsform eines Bassdrum beschrieben, deren Trittplattenlager in einem starken Winkel zueinander angeordnet sind. In der FR 2,598,544 werden ebenfalls Trittplattenlager mit einem deutlich ausgeprägten, gegeneinander verlaufenden Winkel beschrieben. In der US 3,677,128 wird ein Trittplattenlager beschrieben, welches von der Fußsohle überbrückt werden muß. Für die in der WO 97/22114 beschriebene Ausführungsform ist wiederum die Ausbildung eines Winkels zwischen den Trittplattenlagern zu erwähnen.

Allen diesen Ausführungsformen ist gemeinsam, daß sie keine ermüdungsfreie Spielweise eines Bassdrums ermöglichen.

Das Fachmagazin für Schlagzeug und Percussion "Sticks" hat im Mai 97 auf Seiten 62 und 63 eine Marktübersicht über angebotene Bassdrum-Pedale veröffentlicht.

Ziel der Entwicklungen ist es, das Fußspiel des Schlagzeugers schnell und präzise auf die Bassdrum zu übertragen. Die Fußmaschinen bestehen aus einer Bodenplatte oder einer Rahmenkonstruktion, die mittels einer Spannklaue am Rand der Bassdrum befestigt wird.. Eine schräg stehende Trittplatte ist um eine horizontale Achse drehbar im Grundrahmen der Fußmaschine gelagert und mittels einer Feder oder dergleichen in einer Ruheposition vorgespannt. Die Trittplatte wirkt auf eine Betätigungsmechanik, zumeist eine Kettenmechanik, welche die durch Fußdruck des Schlagzeugers hervorgerufene Schwenkbewegung der Trittplatte auf einen Schlägel überträgt, der wiederum die Bassdrum betätigt.

Um schneller Rhythmen bzw. komplizierte Rhythmen spielen zu können, verwenden viele Schlagzeuger zwei Fußmaschinen, die beide an einer oder auch jeweils an einer Bassdrum befestigt und abwechselnd mit einem oder gleichzeitig mit beiden Füssen betätigt werden.

Die Zwei-Pedal-Lösung hat den Nachteil, daß das Spiel unsauber wird und/oder kein Fuß zum Spiel des Hi-Hat's (fußbetätigtes Becken) frei bleibt.

Der vorliegenden Erfindung liegt deshalb die Aufgabe zugrunde, eine Fußmaschine für Bassdrum derart weiterzubilden, daß mit nur einem Fuß Spielvarianten möglich sind, die bisher nicht oder nur bei Verwendung von zwei Fußmaschinen möglich waren, wobei bei der Realisierung auf eine ermüdungsfreie Fußhaltung für den Spieler notwendigerweise zu achten ist.

Diese Aufgabe wird durch die kennzeichnenden Merkmale des Patentanspruchs 1 gelöst.

Die erfindungsgemäße Fußmaschine umfasst eine Bodenplatte und einen auf der Bodenplatte angeordneten Grundaufbau, an dem eine zweiteilige Trittplatte angeordnet ist, wobei beide Trittplattenteile unabhängig voneinander um eine gemeinsame oder individuelle horizontale Achse schwenkbar angeordnet sind.

Beide Trittplattenteile wirken jeweils auf eine zugeordnete Betätigungsmechanik, welche die durch Fußbetätigung hervorgerufene Schwenkbewegung jedes Trittplattenteils auf jeweils einen zugeordneten Schlägel überträgt.

Die Betätigungsmechaniken sind als Kettentrieb und/oder als Hebelmechanik bzw. Kurbeltrieb ausgebildet.

Die Trittplattenteile sind vorzugsweise derart angeordnet, daß das eine, vordere Trittplattenteil mit der Fußspitze zu spielen ist, während das andere, hintere Trittplattenteil mit der Ferse gespielt wird. Somit lässt sich die Fußmaschine auf herkömmliche Art und zusätzlich mit der Ferse spielen.

Die sich ergebenden Vorteile liegen auf der Hand.

Um einen Grundrhythmus zu spielen muß der Schlagzeuger nun lediglich eine Wippbewegung mit dem Fuß ausführen, wobei die Schlagabfolge auf die Bassdrum der doppelten Frequenz der Wippbewegung entspricht. Dadurch kann mit einer relativ langsamen Fußbewegung ein schneller Grundrhythmus geschlagen werden.

Durch Variationen des Fußspiels, also durch rhythmischen Wechsel zwischen Fußspitzen- und Fersenspiel können allein mit einem Fuß Grundrhythmen, Schlagkombinationenen und Klangvarianten gespielt werden, die bislang gar nicht oder nur mit zwei Fußmaschinen gespielt werden konnten, da entweder die mögliche "Spielgeschwindigkeit" der Fußmaschine an ihre Grenzen stieß oder aber das "Können" des Schlagzeugers nicht ausreichte.

Weitere Einzelheiten und Merkmale der Erfindung ergeben sich aus der nachfolgenden Beschreibung eines speziellen Ausführungsbeispiels anhand mehrerer Zeichnungen. Es zeigen:
- Figur 1:: einen schematische Darstellung der erfindungsgemäße Fußmaschine im seitlichen Schnitt;
- Figur 2:: eine Draufsicht auf die Darstellung gemäß Figur 1.

Die Zeichnungsfiguren sind lediglich schematische Darstellungen einer möglichen Ausführungsform der vorliegenden Erfindung. Dabei wurden in Figur 2 die Schlägel aus Gründen der Übersicht nicht dargestellt.

Die Fußmaschine umfasst eine Bodenplatte 1, auf der zwei sich etwa senkrecht nach oben erstreckende Lagersäulen 5 befestigt sind. Die Lagersäulen 5 tragen ein horizontales Trittplattenlager 4, an welchem eine zweiteilige Trittplatte, bestehend aus einem vorderen Trittplattenteil 2 und einem hinteren Trittplattenteil 3 schwenkbar befestigt sind. Das vordere Trittplattenteil 2 ist mit seinem hinteren Ende, das hintere Trittplattenteil 3 mit einem vorderen Ende am Trittplattenlager 4 befestigt. Die jeweils freien Enden der Trittplattenteile 2, 3 sind nicht mit der Bodenplatte 1 in Kontakt und stützen sich nicht an dieser ab.

Im vorderen Bereich der Bodenplatte 1 sind zwei weitere Lagersäulen 7 angeordnet, die eine horizontale Montageachse 6 tragen.

An der Montageachse 6 ist in bekannter Art ein Zahnkranz 9 drehbar gelagert, der über eine Kette 8 mit dem vorderen freien Ende des vorderen Trittplattenteils 2 verbunden ist. Mit dem Zahnkranz 9 ist eine Schägelaufnahme 10 drehfest verbunden, an welcher der Schlägel 11 befestigt ist.

An der Montageachse 6 ist in einem Abstand vom Zahnkranz 9 ein Schubstangenlager 14 drehbar gelagert, mit welchem eine zweite Schlägelaufnahme 15 zur Befestigung eines zweiten Schlägels drehfest verbunden ist.

Am hinteren Trittplattenteil 3 ist eine Betätigungsstange 12 befestigt, die etwa horizontal nach vorne verläuft gelenkig mit einer vertikal nach oben verlaufenden Schubstange 13 verbunden ist, die gelenkig am Schubstangenlager 14 befestigt ist.

### Funktionsweise:

Bei Betätigung des vorderen Trittplattenteils 2 in Pfeilrichtung 19 nach unten übt die Kette 8 eine Zugkraft in Pfeilrichtung 20 auf den Zahnkranz 9 aus. Der Zahnkranz setzt diese Zugbewegung in eine rotatorische Bewegung um und bewegt die Schlägelaufnahme 10 mit dem Schlägel 11 in Pfeilrichtung 22 nach vorne.

Bei Betätigung des hinteren Trittplattenteils 3 in Pfeilrichtung 18 schwenkt diese nach unten, so daß sich das frei Ende der Betätigungsstange nach oben bewegt und diese Bewegung auf die Schubstange 13 überträgt, und diese in Pfeilrichtung 21 nach oben schiebt. Das Schubstangenlager 14 setzt die lineare Bewegung der Schubstange 13 in eine rotatorische Bewegung um und bewegt die Schlägelaufnahme 15 mit Schlägel 16 in Pfeilrichtung 22.

Es ist somit möglich durch jeweiliges Betätigen der Trittplattenteile 2 bzw. 3 den zugeordneten Schlägel 11, 16 in Richtung 22 zu bewegen.

In bekannter Weise wirkt mit dem Zahnkranz 8 bzw. dem Schubstangenlager 14 eine Zug- oder Druckfeder zusammen, welche die Mechanik bzw. die jeweilige Trittplatte nach Betätigung in ihre Ausgangsstellung zurückführt. Aus Gründen der Übersicht sind diese Federn in den Zeichnungen nicht dargestellt.

### Zeichnungslegende

- 1: Bodenplatte
- 2: Trittplattenteil (vorn)
- 3: Trittplattenteil (hinten)
- 4: Trittplattenlager
- 5: Lagersäule
- 6: Montageachse
- 7: Lagersäule
- 8: Kette
- 9: Zahnkranz
- 10: Schlägelaufnahme
- 11: Schlägel
- 12: Betätigungsstange
- 13: Schubstange
- 14: Schubstangenlager
- 15: Schlägelaufnahme
- 16: Schlägel
- 17: Spannklaue
- 18: Pfeilrichtung
- 19: Pfeilrichtung
- 20: Pfeilrichtung
- 21: Pfeilrichtung
- 22: Pfeilrichtung

## Patentansprüche

1. Fußmaschine für Bassdrum mit einer beweglich gelagerten Trittplatte, die über eine Betätigungsmechanik mit einem Schlägel zur Betätigung der Bassdrum verbunden ist, wobei die Trittplatte zweiteilig ausgebildet ist, wobei beide Trittplattenteile (2,3) unabhängig voneinander beweglich gelagert sind und über eine zugeordnete Betätigungsmechanik auf jeweils einen Schlägel (11, 16) wirken, wobei die Trittplattenteile (2,3) mit jeweils einem Ende an einem gemeinsamen Trittplattenlager (4) schwenkbar gelagert sind, **dadurch gekennzeichnet, daß** die beiden Trittplattenteile (2, 3) im Ruhezustand im wesentlichen in einer Ebene liegen.

2. Fußmaschine nach Anspruch 1, **dadurch gekennzeichnet daß** die der Trittplatte (2) zugeordnete Betätigungsmechanik ein Kettentrieb (8, 9) ist.

3. Fußmaschine nach einem der Ansprüche oder 2, **dadurch gekennzeichnet, daß** der Kettentrieb eine am freien Ende der Trittplatte (2) befestigte Kette (8) umfasst, die auf einen Zahnkranz (9) wirkt, an welchem der Schlägel (11) befestigt ist.

4. Fußmaschine nach einem der Ansprüche 1 - 3, **dadurch gekennzeichnet, daß** die der Trittplatte (3) zugeordnete Betätigunsmechanik ein Kurbeltrieb ist.

5. Fußmaschine nach einem der Ansprüche 1 - 4, **dadurch gekennzeichnet, daß** der Kurbeltrieb eine mit der Trittplatte (3) verbundenen und sich nach vorne erstreckende Betätigungsstange (12) umfasst, welche mit einer Schubstange (13) gelenkig verbunden ist, welche wiederum mit einem Schubstangenlager (14) gelenkig verbunden ist, an welchem der Schlägel (16) befestigt ist.

6. Fußmaschine nach einem der Ansprüche 1 - 5, **dadurch gekennzeichnet, daß** das Trittplattenteil (2) derart angeordnet ist, daß es mit der Fußspitze betätigt werden kann, während das Trittplattenteil (3) derart angeordnet ist, daß es mit der Ferse betätigt werden kann.

## Claims

1. Pedal mechanism for bass drum, with a movably mounted pedal-plate connected by an actuating mechanism to a beater for sounding the bass drum, the pedal-plate being made in two parts, the two pedal-plate parts (2, 3) being independently movably mounted and each acting via an associated actuating mechanism on a beater (11,16), each of the pedal-plate parts (2, 3) being pivotably mounted by one end on a common pedal-plate bearing (4), **characterized in that** the two pedal-plate parts (2, 3) lie substantially in one plane when at rest.

2. Pedal mechanism according to Claim 1, **characterized in that** the actuating mechanism associated with the pedal-plate (2) is a chain drive (8, 9).

3. Pedal mechanism according to Claim 1 or Claim 2, **characterized in that** the chain drive comprises a chain (8) attached to the free end of the pedal-plate (2) which acts on a sprocket (9)-to which the beater (11) is attached.

4. Pedal mechanism according to any one of Claims 1 - 3, **characterized in that** the actuating mechanism associated to the pedal-plate (3) is a crank mechanism.

5. Pedal mechanism according to any one of Claims 1 - 4, **characterized in that** the crank mechanism comprises an actuating rod (12) connected to the pedal-plate (3) and extending forwards which is linked to a pushrod (13) linked in turn to a pushrod bearing (14) to which the beater (16) is attached.

6. Pedal mechanism according to any one of Claims 1 - 5, **characterized in that** the pedal-plate part (2) is arranged so that it can be operated with the tip of the foot, while the pedal-plate part (3) is arranged so that it can be operated with the heel.

## Revendications

1. Dispositif de pédale pour grosse caisse avec une pédale montée mobile qui est reliée par l'intermédiaire d'un mécanisme d'actionnement à un marteau destiné à actionner la grosse caisse, étant précisé que la pédale est en deux parties, que ces deux parties de pédale (2, 3) sont montées pour être mobiles indépendamment l'une de l'autre et agissent chacune, par l'intermédiaire d'un mécanisme d'actionnement associé, sur un marteau (11, 16), et qu'une extrémité desdites parties de pédale (2, 3) est montée pivotante sur un support de pédale commun (4), **caractérisé en ce que** les deux parties de pédale (2, 3) , au repos, se trouvent sensiblement dans le même plan.

2. Dispositif de pédale selon la revendication 1, **caractérisé en ce que** le mécanisme d'actionnement associé à la pédale (2) est une commande à chaîne (8, 9).

3. Dispositif de pédale selon la revendication 1 ou 2, **caractérisé en ce que** la commande à chaîne comprend une chaîne (8) qui est fixée à l'extrémité libre de la pédale (2) et qui agit sur une couronne dentée (9) à laquelle est fixé le marteau (11).

4. Dispositif de pédale selon l'une des revendications 1 à 3, **caractérise en ce que** le mécanisme d'actionnement associé à la pédale (3) est une commande à bielle.

5. Dispositif de pédale selon l'une des revendications 1 à 4, **caractérisé en ce que** la commande à bielle comprend une tige d'actionnement (12) qui est reliée à la pédale (3), qui s'étend vers l'avant et qui est reliée de manière articulée à une bielle (13) elle-même reliée de manière articulée à un support de bielle (14) auquel est fixé le marteau (16).

6. Dispositif de pédale selon l'une des revendications 1 à 5, **caractérisé en ce que** la partie de pédale (2) est disposée pour pouvoir être actionnée avec la pointe du pied, alors que la partie de pédale (3) est disposée pour pouvoir être actionnée avec le talon.
